# EUROPÄISCHE PATENTSCHRIFT

(11) **EP 3 222 795 B1**
(45) Veröffentlichungstag und Bekanntmachung des Hinweises auf die Patenterteilung: **27.07.2022**
(21) Anmeldenummer: 16161925.9
(22) Anmeldetag: 23.03.2016
(51) Int. Cl.: E04F 15/10, B44C 5/04, B44C 1/24

(54) **WAND- ODER BODENBELAGELEMENT**
WALL OR FLOOR COVERING ELEMENT
ÉLEMENT DE REVETEMENT MURAL OU DE SOL

(43) Veröffentlichungstag der Anmeldung: 27.09.2017
(73) Patentinhaber: Li & Co AG, 7537 Müstair (CH)
(72) Erfinder: LINGG, Edwin, 39020 Schluderns (IT)
(74) Vertreter: Vangheluwe, Lieven Germain L.

(56) Entgegenhaltungen:
- EP-A1- 2 202 056
- EP-A1- 2 730 429
- EP-A1- 2 829 415
- US-A1- 2006 032 175

## Beschreibung

Die vorliegende Erfindung betrifft ein Belagelement für Decken, Wände- oder Böden für den Innenbereich, als auch zur Verwendung im Außenbereich.

Es sind Wand- oder Bodenbelagelemente, insbesondere für den Innenbereich bekannt, die aus einer holzhaltigen Trägerplatte, oder Kunststoff bestehen, insbesondere HDF, auf welche eine Deckschicht aufgebracht ist, wobei die Seitenkanten des Bodenbelagelements an den einander abgewandten Seiten entweder Vorsprünge oder Ausnehmungen aufweisen, die bei nebeneinander angeordneten Belagelementen ineinander greifen, um so eine leichtere Verlegung der Belagelemente zu einem durchgehenden Belag zu ermöglichen. Eine derartige Verbindung wird auch oft Klickverbindung genannt, weil sie auch für ungeübte Kräfte eine fugenfreie Verlegung eines Belags aus mehreren Elementen ermöglicht.

Es ist Aufgabe der vorliegenden Erfindung, ein Belagelement derart weiterzuentwickeln, dass es individuell konfigurierbar und unempfindlich gegen Feuchtigkeit und Temperaturänderung ist.

EP 2 730 429 offenbart ein Verfahren zur Herstellung eines dekorierten Bodenpaneels, aufweisend die Verfahrensschritte: a) Bereitstellen eines plattenförmigen Trägers, zum Beispiel ein Gipsfaserplatte, b) Aufbringen eines Dekors mit Digitaldruck und c) Aufbringen einer Deckschicht.

EP 2 202 056 offenbart ein Bodenpaneel mit einem Trägerplatte die mineralische Fasern umfasst.

Diese Aufgabe wird erfindungsgemäß durch ein Belagelement mit den Merkmalen des Anspruchs 1 gelöst. Die Aufgabe wird weiterhin durch ein Verfahren zur Herstellung eines Belagelements gemäß Anspruch 9 gelost. Vorteilhafte Weiterbildungen der Erfindung sind Gegenstand der zugeordneten abhängigen Ansprüche. Erfindungsgemäß ist die Trägerplatte als mineralische Trägerplatte ausgebildet, d.h. sie enthält zumindest ein Mineral, das durch ein Adhäsionsmittel miteinander zu einer Platte verpresst ist. Die Verpressung kann kalt oder evtl. unter Thermoeinwirkung erfolgen. Als Adhäsionsmaterial dienen Naturfasern, die dann insbesondere unter Temperatur- und Druckeinwirkung zu einem guten Verkleben (Verfestigen) der Mineralpartikel führen.

Der Vorteil dieses erfindungsgemäßen Belagelements besteht darin, dass es sowohl unempfindlich gegen thermische Beanspruchungen als auch unempfindlich gegen Feuchtigkeit ist.

Vorzugsweise hat die mineralische Trägerplatte eine Stärke zwischen 2 und 30 mm, insbesondere 2 bis 20 mm, vorzugsweise 3 bis 15 mm, je nachdem, ob das Belagelement als Wandbelag, Deckenbelag oder Bodenbelag verwendet wird bzw. wo der Bodenbelag angeordnet wird, z.B. ein Privathaushalt oder in eine Fabrikhalle bzw. selbsttragend oder vollflächig aufliegend.

Die Trägerplatte besteht aus mit Naturfasern verpressten Mineralelementen. Eine derartige Trägerplatte hat sich als sehr wasserbeständig als auch thermisch beständig und vor allem mechanisch stabil erwiesen. Zudem lasst sich eine derartige Trägerplatte an ihrer Oberfläche gut mit einer Dekorschicht versehen.

In einer vorteilhaften Weiterbildung der Erfindung tragt die Trägerplatte auf ihrer Rückseite eine Dämmschicht, insbesondere eine Elastomerschicht, vorzugsweise ein geschäumtes Polymer, insbesondere Elastomer, oder ein Naturprodukt auf Basis von Kork oder Holz, um auf diese Weise eine Trittschalldämmung und/oder Wärmedämmung zum Untergrund bzw. zur Wand bereitzustellen. Derartige Belagelemente könnten auch zum Wärmeschutz an Außenfassaden verwendet werden. Zudem dient diese Dämmschicht auch als Gegenzug, damit die Platte sich bei einseitiger Beschichtung nicht verformt.

Gemäß der Erfindung besteht die Dekorschicht aus einer auf die Trägerplatte aufgebrachten Farbpigment-haltigen Grundschicht, auf der zumindest teilweise eine farbpigmenthaltige Digitaldruckschicht angeordnet ist, auf welcher Grund- bzw. Digitaldruckschicht wenigstens eine polymerhaltige transparente Deckschicht angeordnet ist, die vorzugsweise eine strukturierte Oberfläche hat. Eine derartige Dekorschicht bietet aufgrund der Digitalbedruckung eine sehr starke Individualisierung. So können z.B. unterschiedliche Materialien, wie Holz oder Leder oder Steine oder Fantasiedesigns imitiert werden. Der durch die Digitalbedruckung hervorgerufene Eindruck wird durch die strukturierte Oberfläche unterstrichen, so dass sich mit dem erfindungsgemäßen Belagelement sehr gut beliebige Strukturen simulieren lassen, wie z.B. Holzstrukturen, Steinstrukturen und dgl..

Vorzugsweise enthält die Deckschicht Polyurethan oder Acryl, welches zum einen sich sehr gut als abriebbeständige Deckschicht eignet, und zum anderen die erforderliche Transparenz aufweist, um die Grundschicht und/oder die Digitaldruckschicht durchscheinen zu lassen.

Vorzugsweise enthält die Deckschicht ein UV-härtendes Polymer, wobei die Deckschicht nach dem Aufbringen auf die Digitaldruckschicht bzw. Grundschicht z.B. durch eine Strukturwalze deformiert ist. Die Oberflächenstruktur des Belagelements kann somit einem, durch die den Digitaldruck simulierte Struktur nachempfunden werden, wodurch die virtuelle Struktur, wie z.B. eine Holz- oder Steinflache sehr realistisch wiedergegeben wird.

In einer dazu alternativen Ausführungsform besteht die Deckschicht aus einer Mischschicht aus einem polymeren Matrixmaterial mit Bindeeigenschaften und einem Füllmaterial, welche Mischschicht vorzugsweise im flüssigen Zustand oder fester Form, wie Platten oder Rollenform auf die Trägerplatte aufgebracht ist. Durch das flüssige Aufbringen verbindet sich die Mischschicht sehr gut mit der mineralstoffhaltigen Trägerplatte und durch die entsprechende Auswahl des Füllmaterials, wie z.B. Lederpartikel, Holz- oder Korkpartikel, kann auch durch die Mischschicht in eine gewünschte Struktur sehr gut nachempfunden werden. Diese Ausführungsform stellt daher eine kostengünstige Alternative zu dem Digitaldruck dar.

Vorzugsweise ist die Oberfläche der Mischschicht strukturiert, was z.B. durch eine Behandlung mit einer Prägewalze erreicht werden kann, insbesondere solange die Mischschicht nach dem Aufbringen noch nicht ausgehartet ist, insbesondere unter erhöhter Temperatur zwischen 40 und 100 Grad Celsius.

Die eine Nut/Federverbindung bildenden Ausnehmungen und Vorsprünge der Trägerplatte können vor dem Aufbringen der Dekorschicht oder nach dem Aufbringen der Dekorschicht in die Trägerplatte eingebracht werden. Dies ist insbesondere deswegen möglich, weil die Ausnehmungen und Vorsprünge allein in der Trägerplatte angeordnet sind und nicht in der Dekorschicht.

Die Erfindung betrifft ebenfalls ein Verfahren zum Herstellen eines Wand- oder Bodenbelagelements gemäß Anspruch 9, , bei welchem eine mineralische, d.h. wenigstens ein mineralisches Material aufweisende Trägerplatte mit einer Dekorschicht beschichtet wird, wobei vor oder nach dem Aufbringen der Dekorschicht an einander abgewandten Seitenkanten der Trägerplatte durch Fräsen Ausnehmungen und Vorsprünge erzeugt werden, die eine Nut/Federverbindung bilden und die bei nebeneinander liegenden Belagelementen formschlüssig ineinander greifen.

Gemäß der Erfindung des erfindungsgemäßen Verfahrens wird die Trägerplatte mit einer Grundschicht bzw. Primer beschichtet, die ein farbpigmenthaltiges Polymermaterial enthält. Auf die Grundschicht wird nach dem Trocknen im Digitaldruckverfahren zumindest eine Farbpigment-haltige Digitaldruckschicht, auf welche nach dem Trocknen bzw. Aushärten wenigstens eine polymerhaltige transparente Deckschicht, z.B. Polyurethan oder Acryl aufgebracht wird, wobei das Aufbringen mit einer gegenüber Raumtemperatur erhöhten Temperatur erfolgt, insbesondere in einem Temperaturbereich von 40-100°C, insbesondere in einem Temperaturbereich von 60-100°C. Mit Farbpigment werden insgesamt neben bunten auch weiße und schwarze Pigmente bezeichnet.

In die Deckschicht wird noch bei erhöhter Temperatur, insbesondere bei 40-100°C vorzugsweise durch Prägen mit wenigstens einer strukturierten Prägewalze eine Oberflächenstruktur aufgebracht. Auf diese Weise wird durch das Belagelement sehr gut ein gewünschter Oberflächeneindruck erzeugt, z.B. der Eindruck einer Holzfläche oder Steinfläche.

In einem alternativen Verfahren die nicht zur Erfindung gehört, wird auf die Trägerplatte eine Dekorschicht insbesondere flüssig aufgetragen, die durch eine Mischschicht aus einem härtbaren Polymer und einem Füllmaterial gebildet ist. Das Füllmaterial können Gesteinskorner, Sand, Gesteinsmehl, Holzfasern, Holzmehl oder Lederfasern bzw. Ledermehl sein. Somit kann auch durch dieses gegenüber dem Digitaldruckverfahren wesentlich einfachere Verfahren in bestimmten Grenzen ein gewünschter Oberflächeneffekt erzielt werden. Nach dem Aufbringen wird die Mischschicht ausgehärtet, z.B. chemisch, thermisch oder optisch (UV). In die Mischschicht können auch Linoleum und Kunststofffasern oder Gesteinspartikel eingebracht werden. Vorzugsweise wird die Mischschicht bei erhöhter Temperatur, insbesondere bei 40-100°C insbesondere durch eine Prägewalze an ihrer Oberfläche strukturiert, so dass der durch die Mischschicht erzeugte optische Eindruck durch die Oberflächenstruktur unterstrichen werden kann.

In einer vorteilhaften Weiterbildung dieses Verfahrens wird die Mischschicht auf ein Elastizitätsmodul von 0,05-0,5 GPa ausgehärtet. Die ausgehärtete Mischschicht hat somit eine Elastizität im Gummibereich, wobei z.B. Lederflächen oder Gummiflächen gut imitiert werden können. Das Aushärten der Mischschicht kann hierbei thermisch durch UV oder chemisch erfolgen.

Bei dem digitalen Druckverfahren wird die Deckschicht vorzugsweise als Hot-Coating mittels einer heißen Prägewalze aufgebracht. Die transparente Deckschicht kann eine einfache Schicht sein oder kann durch mehrere übereinander geschichtete Lagen enthalten. Insbesondere ist diese Deckschicht durch wenigstens eine Schicht eines UV-härtenden Lacks gebildet.

Der Vorteil des erfindungsgemäßen Belagelements besteht darin, dass es wasserfest, absolut maßstabil und nicht brennbar ist, sowie kaum Rauch / Qualm entwickelt. Es löst somit alle Probleme, die bei herkömmlichen Holzfaserplatten auftraten, nämlich Feuchtigkeitsempfindlichkeit und leichte Brennbarkeit als auch die Probleme, die bei Kunststoffplatten auftragen, nämlich mangelnde Maßstabilität bei Temperaturschwankungen und Brennbarkeit, bzw. starke Rauch-, Qualmbildung. Die mineralische Trägerplatte ist ebenfalls gut fräsbar, so dass die geforderten Ausnehmungen und Vorsprünge für die Bildung der Nut-Feder-Verbindungen leicht einzufräsen sind.

Das Belagelement eignet sich als Fußbodenbelag, Wandbelag, Deckenbelag oder als Fassadenplatte im Außenbereich. Die mineralische Trägerplatte enthält wenigstens einen an sich bekannten Mineralstoff, wie z.B. Keramik, Glas, Stein, Gips, in Form von Mehl oder Partikeln. Die Mineralelemente sind durch Naturfasern vorzugsweise nach thermischem Verpressen miteinander verklebt.

Ein erfindungsgemäßes Belagelement ist in der Regel rechteckig oder quadratisch, wobei die Ausnehmungen und Vorsprünge an allen vier Seitenkanten derart ausgebildet sind, dass an zwei nebeneinander liegenden Seitenkanten vorzugsweise die Ausnehmungen angeordnet sind und an den anderen beiden nebeneinander liegenden Seitenkanten die Vorsprünge.

Die mineralische Trägerplatte kann natürlich mehrschichtig sein.

Folgende Ausdrücke werden synonym verwendet: Grundschicht - Primer; mineralische Trägerplatte - eine wenigstens ein mineralisches Material aufweisende Trägerplatte; Belagelement - Belagplatte;

Die Erfindung betrifft ebenfalls einen Belag, zusammengesetzt aus mehreren mit ihren an den Seltenkanten ausgebildeten Ausnehmungen und Vorsprüngen ineinander greifenden Belagelementen.

Die Erfindung wird nachfolgend beispielsweise anhand der schematischen Zeichnung beschrieben. In dieser zeigen:
Fig. 1 einen Schnitt durch ein erstes Belagelement, die eine Dekorschicht im Digitaldruckverfahren aufweist, und
Fig. 2 einen Querschnitt gemäß Fig. 2 eines zweiten Belagelements, die eine Mineralträgerplatte mit einer flüssig oder in fester Form aufgebrachten Mischschicht aufweist.

Fig. 1 zeigt ein plattenförmiges Belagelement 10, das mit anderen Belagelementen 10 flächig zu einem Bodenbelag, Deckenbelag und/oder Wandbelag, auch im Außenbereich zusammengesetzt werden kann. Das Belagelement 10 enthält eine mineralstoffhaltige Trägerplatte 12, die an ihren einander abgewandten Seitenkanten 17, 19 entweder Vorsprünge 14 oder Ausnehmungen 16 aufweist, die bei nebeneinander liegenden Belagelementen ineinander passende Nut/Federverbindungen darstellen. So greifen bei nebeneinander liegenden Belagelementen 10 die Vorsprünge 14 eines Belagelements 10 in die Ausnehmung 16 des benachbarten Belagelements 10. Auf der Rückseite bzw. Unterseite der Trägerplatte 12 kann optional eine Dämmschicht 18 zur Trittschalldämmung und/oder Wärmedämmung angeordnet sein. Diese Schicht ist vorzugsweise direkt auf die Trägerplatte 12 aufgebracht oder mit dieser verklebt.

Auf der Vorderseite bzw. Oberseite der Trägerplatte 12 befindet sich zuerst eine Grundschicht 20, die Farbpigmente aufweist, um der Vorderseite bzw. Oberseite der Trägerplatte 12 eine gewünschte Grundfarbe zu verleihen. Diese Grundschicht ist vorzugsweise optional, denn prinzipiell kann bei entsprechender Wahl des Materials der Trägerplatte 12 die Farbe der Trägerplatte als Basis für ein nachfolgendes Digitaldruckverfahren geeignet sein. Auf die Grundschicht 20 wird im Digitaldruckverfahren eine Digitaldruckschicht 22 aufgebracht, wobei diese Digitaldruckschicht 22 nicht vollflächig, sondern nur in dem zu bedruckenden Bereichen aufgebracht sein kann. Auf die Digitaldruckschicht bzw. Grundschicht 20 ist wenigstens eine Deckschicht 24 aufgebracht, die insbesondere aus einem UV-härtenden Polyurethan oder Acryl besteht. Auf diese Deckschicht 24 ist mittels einer Prägewalze, insbesondere im Hot-Coating-Verfahren, eine Struktur 26 aufgebracht, die vorzugsweise den durch die Digitaldruckschicht 22 erzeugten Eindruck verstärkt. Auf diese Weise wird eine Belagplatte erzeugt, die sehr gut einen Eindruck eines gewünschten Materials wiederspiegelt, z.B. eine Holzschicht, eine Lederschicht, einer Steinschicht oder einer Korkschicht.

Die Deckschicht 24 kann auch durch mehrere Lagen eines insbesondere UV- härtenden Polymers gebildet sein. Die Aufbringung der Deckschicht 24 und deren Profilierung werden vorzugsweise im Hot-Coating-Verfahren durch eine heiße Walze aufgebracht. Das Hot-Coating-Verfahren an sich ist bekannt.

Fig. 2 zeigt eine alternative Ausführungsform eines Belagelements die nicht zur Erfindung gehört, wobei identische oder funktionsgleiche Teile zu Fig. 1 mit den gleichen Bezugszeichen versehen sind. Das Bodenbelagelement 30 aus Fig. 2 hat ebenfalls eine Trägerplatte 12, die mineralstoffhaltig ist und Vorsprünge 14 und Ausnehmungen 16 an einander abgewandten Seitenkanten 17, 19 aufweist. Die Vorsprünge und Ausnehmungen dieses Nut/Feder-Systems sind nur schematisch gezeigt.

In der Praxis werden die Vorsprünge 14 und Ausnehmungen 16 gefertigt, wie es in der EP 0843763 beschrieben ist, die hiermit zum Gegenstand dieser Anmeldung gemacht wird. In diesem Zusammenhang sei klargestellt, dass ein erfindungsgemäßes Belagelement in der Regel rechteckig, insbesondere quadratisch ist und dass die Ausnehmungen und Vorsprünge an vier Seiten ausgebildet sind, wobei an zwei nebeneinander liegenden Seiten vorzugsweise die Ausnehmungen 16 angeordnet sind und an den anderen beiden nebeneinander liegenden Seiten die Vorsprünge 14.

An ihrer Rück- oder Unterseite hat die Mineralstoffträgerplatte 12 optional eine Dammschicht 18, wie bereits aus Fig. 1 bekannt. Diese Dämmschicht ist optional und nur erforderlich, falls eine gewünschte Trittschalldämmung und/oder Wärmedämmung gewünscht ist. Zudem kann diese Dämmschicht, bei Bedarf auch als ausgleichender Gegenzug angewandt werden. An ihrer Oberseite trägt die Trägerplatte 12 eine Mischschicht 32 aus einem Polymer und einem Füllstoff. Als Füllstoff eignet sich z.B. Leder, Kork, Holz, Stein, mineralische Pulver, Sand, wobei diese Materialien entweder als Partikel oder als Fasern in der Polymermatrix der Mischschicht vorgesehen sein können. Die Mischschicht ist vorzugsweise eine Elastomerschicht, die insbesondere auf ein Elastizitätsmodul von 0,05-0,5 GPa aushärtet, wodurch sie eine gummiartige Elastizität erhalt. Auf diese Weise kann z.B. ein Kork-, Holz- oder Ledereindruck sehr gut unterstrichen werden. Ein derartiges Belagelement eignet sich sehr gut als Wandbelagelement.

Die Erfindung ist nicht auf die dargestellten Ausführungsbeispiele beschränkt, sondern kann innerhalb des Schutzbereichs der beiliegenden Ansprüche beliebig variiert werden.

### Bezugszeichenliste

- 10: Wand-, Decken- oder Bodenbelagelement (erste Ausführungsform)
- 12: mineralische Trägerplatte
- 14: Vorsprung - Feder der Nut/Federverbindung
- 16: Ausnehmung - Nut der Nut/Federverbindung
- 17: erste Seitenkante
- 18: Dämmschicht
- 19: zweite Seitenkante
- 20: Grundschicht - Primer - Haftvermittler
- 22: Digitaldruckschicht
- 24: transparente Deckschicht
- 30: Wand-, Decken- oder Bodenbelagelement (zweite Ausführungsform)
- 32: Mischschicht, insbesondere flüssig aufgetragen
- 34: optional strukturierte Oberfläche, insbesondere durch Prägewalze

## Patentansprüche

1. Belagelement (10, 30), umfassend eine ein mineralisches Material aufweisende Trägerplatte (12), welche auf ihrer Vorderseite eine polymerhaltige Dekorschicht (20 - 24) trägt, welches Belagelement sich an dessen Seitenkanten erstreckende komplementäre Ausnehmungen (16) und Vorsprünge (14) auf weist, wobei die Ausnehmungen (16) und Vorsprünge (14) jeweils an einander abgewandten Seitenkanten (17, 19) ausgebildet sind, so dass diese bei nebeneinanderliegenden Belagelementen ineinander greifen, welche Ausnehmungen (16) und Vorsprünge (14) in der Trägerplatte (12) angeordnet sind, wobei die Dekorschicht (20 - 24) wenigstens eine auf die Trägerplatte (12) aufgebrachte Farbpigment-haltige Grundschicht (20) enthält, auf der zumindest teilweise wenigstens eine Farbpigment-haltige Digitaldruckschicht (22) angeordnet ist, auf welcher Digitaldruckschicht wenigstens eine Polymer-haltige transparente Deckschicht (24) angeordnet ist, **dadurch gekennzeichnet dass** die Trägerplatte (12) aus mit Naturfasern verpressten Mineralelementen in Form von Mehl oder Partikeln besteht.

2. Belagelement nach Anspruch 1, **dadurch gekennzeichnet, dass** die Polymer-haltige transparente Deckschicht eine strukturierte Oberfläche hat.

3. Belagelement (10, 30) nach Anspruch 2, **dadurch gekennzeichnet, dass** die Deckschicht (24) PUR oder Acryl enthält.

4. Belagelement (10, 30) nach einem der Ansprüche 2 bis 3, **dadurch gekennzeichnet, dass** die Deckschicht (24) ein UV härtendes Polymer enthält.

5. Belagelement nach einem der vorhergehenden Ansprüche, **dadurch gekennzeichnet, dass** die Trägerplatte (12) mehrschichtig ist.

6. Belagelement nach einem der vorhergehenden Ansprüche, **dadurch gekennzeichnet, dass** die Ausnehmungen und Vorsprünge allein in der Trägerplatte (12) angeordnet sind und nicht in der Dekorschicht (20-24).

7. Belagelement (10, 30) nach einem der vorhergehenden Ansprüche, bei dem die Trägerplatte (12) eine Stärke zwischen 2 und 20 mm aufweist.

8. Belagelement (10, 30) nach einem der vorhergehenden Ansprüche, **dadurch gekennzeichnet, dass** die Trägerplatte (12) auf ihrer Rückseite eine Dämmschicht (18), insbesondere eine Elastomerschicht aufweist.

9. Verfahren zum Herstellen eines Belagelements (10, 30), bei welchem eine ein mineralisches Material aufweisende Trägerplatte (12) mit einer Dekorschicht (20 - 24) beschichtet wird, wobei vor oder nach dem Aufbringen der Dekorschicht (20 - 24; 32) an einander abgewandte Seitenkanten (17, 19) der Trägerplatte (12) durch Fräsen Ausnehmungen (16) und Vorsprünge (14) für eine Nut/Feder-Verbindung erzeugt werden, und wobei die Trägerplatte (12) mit wenigstens einer Grundschicht (20) beschichtet wird, die ein Farbpigmenthaltiges Polymermaterial enthält, auf welche Grundschicht nach dem Trocknen im Digitaldruckverfahren zumindest teilweise wenigstens eine Farbpigment-haltige Digitaldruckschicht (24) aufgebracht wird, auf welche nach dem Trocknen bzw. Aushärten wenigstens eine Polymerhaltige transparente Deckschicht (24) mit einer gegenüber Raumtemperatur erhöhten Temperatur aufgebracht wird, welche Deckschicht noch bei erhöhter Temperatur durch Prägen mit wenigstens einer strukturierten Prägewalze eine Oberflächenstruktur (26) aufgebracht wird, **dadurch gekennzeichnet dass** die Trägerplatte (12) aus mit Naturfasern verpressten Mineralelementen in Form von Mehl oder Partikeln besteht.

10. Verfahren nach Anspruch 9, **dadurch gekennzeichnet, dass** die Deckschicht (24) bei einer Temperatur von 40 bis 100 Grad Celsius aufgetragen wird, und die Behandlung ihrer Oberfläche (26) mit einer Strukturwalze bei einer Temperatur von 40 bis 100 Grad Celsius erfolgt.

11. Verfahren nach Anspruch 9 oder 10, , **dadurch gekennzeichnet, dass** die Deckschicht (24) PUR oder Acryl enthält.

12. Verfahren nach einem der Ansprüche 9 bis 11, **dadurch gekennzeichnet, dass** die Deckschicht (24) ein UV härtendes Polymer enthält, welche Deckschicht an ihrer Oberfläche (26) nach dem Aufbringen durch eine Strukturwalze deformiert ist.

## Claims

1. Covering element (10, 30) comprising a carrier plate (12) containing a mineral material and carrying on its front side a polymer-containing decorative layer (20 - 24), the covering element having complementary recesses (16) and projections (14) extending on its side edges, where the recesses (16) and projections (14) are formed respectively on side edges (17, 19) facing away from one another, so that they engage into one another when covering elements are adjacent, the recesses (16) and projections (14) being disposed in the carrier plate (12), wherein the decorative layer (20 - 24) comprises at least a base layer (20) comprising colour pigments, wherein the base layer (20) is applied to the carrier plate (12), and wherein the base layer (20) bears at least partially at least one digital printing layer (22) containing colour pigment, the digital printing layer bearing at least one polymer-containing transparent outer layer (24), **characterized in that** the carrier plate (12) consists of mineral elements in the form of flour or particles which are pressed with natural fibres.

2. Covering element according to Claim 1, **characterized in that** the polymer-containing transparent outer layer has a structured surface.

3. Covering element (10, 30) according to Claim 2, **characterized in that** the outer layer (24) contains PU or acrylic.

4. Covering element (10, 30) according to either of Claims 2 and 3, **characterized in that** the outer layer (24) contains a UV-curing polymer.

5. Covering element according to any of the preceding claims, **characterized in that** the carrier plate (12) is multi-layer.

6. Covering element according to any of the preceding claims, **characterized in that** the recesses and projections are disposed only in the carrier plate (12) and not in the decorative layer (20 - 24).

7. Covering element (10, 30) according to any of the preceding claims, wherein the carrier plate (12) has a thickness of between 2 and 20 mm.

8. Covering element (10, 30) according to any of the preceding claims, **characterized in that** the carrier plate (12) has on its rear side an insulating layer (18), more particularly an elastomeric layer.

9. Method for producing a covering element (10, 30), wherein a carrier plate (12) containing a mineral material is coated with a decorative layer (20 - 24), where, before or after the application of the decorative layer (20 - 24; 32), recesses (16) and projections (14) for a tongue-and-groove connection are generated by milling on side edges (17, 19) of the carrier plate (12) that face away from one another, and wherein the carrier plate (12) is coated with at least one base layer (20) which comprises a polymer material containing colour pigment, and at least one digital printing layer (24) containing colour pigment is applied at least partially to the base layer after drying, in a digital printing process, and at least one polymer-containing transparent outer layer (24) is applied at a temperature increased relative to room temperature to the digital printing layer after drying and/or curing, which outer layer still at elevated temperature a surface structure (26) is applied by embossing with at least one structured embossing roll, **characterized in that** the carrier plate (12) consists of mineral elements in the form of flour or particles which are pressed with natural fibres.

10. Method according to Claim 9, **characterized in that** the outer layer (24) is applied at a temperature of 40 to 100 degrees Celsius, and the treatment of its surface (26) with a structuring roll takes place at a temperature of 40 to 100 degrees Celsius.

11. Method according to Claim 9 or 10, **characterized in that** the outer layer (24) contains PU or acrylic.

12. Method according to any of Claims 9 to 11, **characterized in that** the outer layer (24) contains a UV-curing polymer and the outer layer is deformed on its surface (26) after application by a structuring roll.

## Revendications

1. Élément faisant office de revêtement (10, 30), qui comprend une plaque de support (12) présentant une matière minérale, plaque qui porte, sur son côté avant, une couche de décoration (20 - 24) à teneur polymère, l'élément en question faisant office de revêtement présentant des saillies (14) et des évidements complémentaires (16) qui s'étendent le long de ses bords latéraux ; dans lequel les évidements (16) et les saillies (14) sont respectivement réalisés le long de bords latéraux (17, 19) qui se détournent l'un de l'autre, d'une manière telle que ces derniers viennent s'engrener les uns dans les autres lorsque les éléments faisant office de revêtement sont disposés les uns à côté des autres, les évidements (16) et les saillies (14) en question étant disposés dans la plaque de support (12) ; dans lequel la couche de décoration (20 - 24) contient au moins une couche de base (20) qui possède un pigment colorant, appliquée sur la plaque de support (12), couche de base sur laquelle est disposée, au moins en partie, au moins une couche d'impression numérique (22) qui contient un pigment colorant, au moins une couche de finition transparente (24) à teneur polymère étant disposée sur ladite couche d'impression numérique, **caractérisé en ce que** la plaque de support (12) est constituée par des éléments minéraux comprimés avec des fibres naturelles, sous la forme d'une fine poudre ou sous la forme de particules.

2. Élément faisant office de revêtement selon la revendication 1, **caractérisé en ce que** la couche de finition transparente à teneur polymère possède une surface structurée.

3. Élément (10, 30) faisant office de revêtement selon la revendication 2, **caractérisé en ce que** la couche de finition (24) contient du PUR ou un composé acrylique.

4. Élément (10, 30) faisant office de revêtement selon l'une quelconque des revendications 2 à 3, **caractérisé en ce que** la couche de finition (24) contient un polymère qui durcit par l'intermédiaire d'une exposition au rayonnement ultraviolet.

5. Élément faisant office de revêtement selon l'une quelconque des revendications précédentes, **caractérisé en ce que** la plaque de support (12) représente une plaque multicouche.

6. Élément faisant office de revêtement selon l'une quelconque des revendications précédentes, **caractérisé en ce que** les évidements et les saillies sont disposés uniquement dans la plaque de support (12) et non dans la couche de finition (20 - 24).

7. Élément (10, 30) faisant office de revêtement selon l'une quelconque des revendications précédentes, dans lequel la plaque de support (12) présente une épaisseur qui se situe entre 2 et 20 mm.

8. Élément (10, 30) faisant office de revêtement selon l'une quelconque des revendications précédentes, **caractérisé en ce que** la plaque de support (12) présente, sur son côté dorsal, une couche d'isolation (18), en particulier une couche à base d'élastomère.

9. Procédé destiné à la fabrication d'un élément (10, 30) faisant office de revêtement, dans lequel on recouvre d'une couche de finition (20 - 24) une plaque de support (12) qui présente une matière minérale; dans lequel, avant ou après l'application de la couche de finition (20 - 24 ; 32), on génère, par fraisage, le long de bords latéraux (17, 19) de la plaque de support (12), qui se détournent l'un de l'autre, des évidements (16) et des saillies (14) pour une liaison du type à rainure/languette ; et dans lequel on recouvre la plaque de support (12) avec au moins une couche de base (20) qui contient une matière polymère qui possède un pigment colorant; sur la couche de base en question, après le séchage, dans un procédé d'impression numérique, on applique au moins en partie au moins une couche d'impression numérique (24) qui contient un pigment colorant; sur la couche en question, après le séchage, respectivement après le durcissement, on applique au moins une couche de finition transparente (24) à teneur polymère à une température supérieure par rapport à la température ambiante ; sur la couche de finition en question, à une température encore supérieure, on applique, par emboutissage, en utilisant au moins un cylindre d'emboutissage structuré, une structure superficielle (26) ; **caractérisé en ce que** la plaque de support (12) est constituée par des éléments minéraux comprimés avec des fibres naturelles, sous la forme d'une fine poudre ou sous la forme de particules.

10. Procédé selon la revendication 9, **caractérisé en ce que** l'on applique la couche de finition (24) à une température de 40 à 100 °C, et le traitement de sa surface (26) avec un cylindre de structuration a lieu à une température de 40 à 100 °C.

11. Procédé selon la revendication 9 ou 10, **caractérisé en ce que** la couche de finition (24) contient du PUR ou un composé acrylique.

12. Procédé selon l'une quelconque des revendications 9 à 11, **caractérisé en ce que** la couche de finition (24) contient un polymère qui durcit par le biais d'une exposition au rayonnement ultraviolet, la couche de finition en question étant soumise à une déformation sur sa surface supérieure (26) après l'application, par l'intermédiaire d'un cylindre de structuration.
